# FASCICULE DE BREVET EUROPEEN

(11) **EP 1 136 387 B1**
(45) Date de publication et mention de la délivrance du brevet: **10.12.2003**
(21) Numéro de dépôt: 01400652.2
(22) Date de dépôt: 13.03.2001
(51) Int. Cl.: B65D 83/00, B65D 47/06

(54) **Emballage distributeur alimentaire comportant un récipient externe autoportant et un récipient interne déformable**
Aus einem äusseren selbsttragenden und einem inneren verformbaren Behälter bestehende Lebensmittelausgabevorrichtung
Food dispenser-container consisting of an external support and an internal flexible container

(30) Priorité: 15.03.2000 FR 0003274
(43) Date de publication de la demande: 26.09.2001
(73) Titulaire: COMPAGNIE GERVAIS-DANONE, F-92302 Levallois Perret (FR)
(72) Inventeur: Blin, Christophe, 7850 Enghien (BE); Percy, Jean-Luc, 1410 Waterloo (BE)
(74) Mandataire: Jacquard, Philippe Jean-Luc

(56) Documents cités:
- GB-A- 2 307 674
- US-A- 5 772 079
- US-A- 5 816 428

## Description

La présente invention a pour objet un emballage destiné à délivrer un produit alimentaire, comportant un récipient externe pourvu d'un corps autoportant, ainsi qu'un récipient interne logé dans le récipient externe, le récipient interne étant déformable de manière à en faire varier le volume, l'emballage comportant également un élément de fourniture de produit.

Un certain nombre d'emballages de ce type sont connus et ils sont généralement destinés à délivrer des liquides tels que des boissons gazeuses, la variation de volume interne étant mise à profit pour diminuer le volume du récipient interne au fur et à mesure de la consommation afin que ne se forme pas au-dessus du liquide, une poche de gaz susceptible de provoquer au cours du temps un dégazage de la boisson et une perte de sa qualité.

Les emballages connus mettent généralement en oeuvre un soufflet disposé à l'intérieur du corps du récipient, et ce soufflet coopère avec une pièce mécanique mobile (coupelle ou autre) qui permet d'assurer la variation de volume recherché une fois qu'une certaine quantité de liquide a été prélevée dans le récipient.

Un emballage de ce type est en particulier connu de la Demande de Brevet Britannique GB 2 208 113. Cet emballage présente un corps externe, un récipient interne formant soufflet et pourvu d'une ouverture de prélèvement du liquide contenu dans le récipient interne, et un couvercle vissé sur le récipient externe. La variation de volume est obtenue par la translation d'un disque le long de l'axe du récipient, cette translation étant permise grâce à des extensions dont la translation entraîne le déplacement du disque.

Cet emballage, ne convient qu'à la distribution de liquide, puisque la translation du disque n'est réalisée qu'après prélèvement d'une certaine quantité du liquide. De plus, il présente une structure compliquée, et sa mise en oeuvre conduirait en pratique à un coût quasiment prohibitif pour un récipient utilisable une seule fois.

On connaît également de la Demande de Brevet GB 2 307 674 (Emil SHEHADEH), un emballage pour un produit liquide tel que l'eau, ou pâteux, tel que la pâte dentifrice, qui présente une ouverture ménagée dans le corps d'un récipient externe et qui permet le passage du pouce pour comprimer radialement un récipient en plastique. Cet emballage ne permet pas une expulsion optimale des produits.

L'emballage selon la présente invention vise plus particulièrement, quoique non exclusivement, le domaine des produits frais, et plus particulièrement ceux présentant une certaine consistance tels que les yaourts, les crèmes, avec ou sans morceaux, etc.

On trouve couramment dans le commerce des produits tels que les yaourts à boire qui sont en fait des yaourts rendus liquides grâce à un procédé approprié, et qui sont donc bus comme des liquides, et ils sont à cet effet conservés dans des récipients tels que des bouteilles plastiques qui sont en général tout à fait classiques.

Par contre, il n'existe pas actuellement, si on s'en tient au domaine des yaourts, d'emballage ou de récipient apte à permettre la consommation d'un yaourt de consistance normale, sans qu'il soit besoin d'une cuiller.

L'invention propose donc un emballage, qui soit susceptible de délivrer un produit liquide, semi-liquide, pâteux ou semi-pâteux et plus particulièrement un produit alimentaire dont la consistance s'apparente à celui d'un yaourt ou d'une crème, sans que le consommateur ait besoin à cet effet d'une cuiller, et/ou sans que le produit nécessite, comme condition obligatoire, une modification de ses propriétés pour l'adapter aux exigences du contenant.

Dans ce but, l'invention concerne un emballage destiné à délivrer un produit alimentaire, tel que défini dans la revendication 1.

L'expulsion axiale du produit peut être obtenue à l'aide d'une fente ménagée dans le corps du récipient, ou bien d'une fente communicant avec une ouverture au moins partielle du fond. Dans tous les cas, les doigts de l'utilisateur appuient sur le fond du sachet pour le comprimer axialement et expulser le produit.

Le geste à effectuer est facile, car le pouce étant en appui sur le couvercle, l'expulsion est obtenue par effet de pince entre le pouce et en général deux autres doigts qui se déplacent le long de la fente longitudinale.

Il est particulièrement avantageux que ladite ouverture débouche à une partie inférieure du corps du récipient externe.

Selon un mode de réalisation préféré, la partie inférieure du corps du récipient externe est au moins en partie dépourvue de fond.

L'élément de fourniture de produit peut être un bec pourvu d'une ouverture. Le bec peut être par exemple cylindrique, tronconique ou bien à section elliptique. Il peut être escamotable ou rétractable. Selon un mode de réalisation préféré, le bec peut être articulé de manière à être déployé à l'extérieur de l'emballage lors d'une mise en pression du récipient interne déformable, par au moins un doigt du consommateur.

Il est particulièrement avantageux que le bec présente un élément d'obturation, par exemple un opercule formant témoin d'inviolabilité.

Le corps autoportant du récipient externe peut être surmonté d'un couvercle. Ce couvercle peut comporter ledit élément de fourniture du produit. Ce dernier peut, en variante, faire partie du récipient interne. Le couvercle peut présenter au moins une région en creux servant d'appui à au moins un doigt d'un consommateur, au moins une dite région en creux pouvant être située à proximité d'une région du couvercle à l'aplomb de laquelle est ménagée une dite fente du corps du récipient externe.

Le couvercle et le corps autoportant peuvent présenter un rebord périphérique emprisonnant un bord périphérique du récipient interne, l'assemblage pouvant dans ce cas être réalisé par exemple par encliquetage du couvercle sur le corps autoportant et thermoscellage. En variante, l'assemblage entre les rebords périphériques du couvercle et du corps autoportant et le bord périphérique du récipient interne est réalisé par soudure à chaud ou par ultrasons.

Selon un autre mode de réalisation, le couvercle présente un bord périphérique soudé sur un rebord périphérique du corps autoportant, alors que le récipient interne est soudé sur un rebord interne du corps autoportant.

Selon une variante préférée, le récipient externe et le récipient interne forment une seule pièce injectée ou thermoformée

Selon une autre variante, le couvercle et le récipient interne forment une seule pièce injectée et soufflée par soufflage bi-orienté.

D'autres caractéristiques et avantages de l'invention apparaîtront à la lecture de la description qui va suivre, donné à titre d'exemple non limitatif, en liaison avec les dessins dans lesquels :
- les figures 1a à 1c illustrent le fonctionnement d'un emballage selon un mode de réalisation de l'invention ;
- les figures 2a et 2b représentent respectivement en vue éclatée et en perspective un emballage selon un premier mode de la réalisation de l'invention, la figure 2c étant une vue de dessus du couvercle ;
- les figures 3a et 3b représentent respectivement en coupe éclatée et en coupe longitudinale un emballage selon un deuxième mode de réalisation de l'invention ;
- les figures 4a à 4c représentent respectivement en vue éclatée en coupe, en coupe longitudinale, et en vue de détail, un emballage selon un troisième mode de réalisation de l'invention ;
- les figures 5a à 5c représentent respectivement en vue éclatée et en coupe, en coupe longitudinale, et en vue de détail, un emballage selon un quatrième mode de réalisation de l'invention ;
- les figures 6a à 6c représentent en coupe longitudinale les étapes de réalisation d'un emballage intégré selon un cinquième mode de réalisation de l'invention, les figures 6d et 6e représentant respectivement en vue éclatée et en coupe, et en coupe longitudinale l'emballage selon ledit cinquième mode de réalisation de l'invention ;
- les figures 7a et 7b illustrent la fabrication d'un emballage selon un sixième mode de réalisation de l'invention, la figure 7c étant une vue éclatée et en coupe de l'emballage selon ledit sixième mode de réalisation avant son assemblage final, et la figure 7d représentant ledit emballage une fois assemblé.
- les figures 8a à 8c illustrent l'étape du déploiement d'un bec déchirable selon une variante de l'invention ;
- les figures 9a et 9b représentent en position repliée et en position déployée, une première variante de bec déployable selon l'invention ;
- les figures 9c et 9d représentent respectivement en position rétractée et en position déployée une deuxième variante d'un bec déployable selon l'invention ;
- les figures 10 à 12 représentent des variantes de bec de fourniture de produit selon l'invention ;
- les figures 13a et 13b représentent respectivement en position rétractée et en position déployée, un bec de type soufflet selon l'invention ;
- les figures 14a et 14b représentent respectivement en position fermée et en position ouverte un bec verseur articulé selon l'invention ;
- les figures 15a à 15f représentent des variantes de forme de l'emballage selon l'invention, et la figure 15g représente une variante d'ouverture ménagée dans le corps du récipient.

En référence aux figures 1a à 1c, l'emballage représenté présente un corps autoportant 1 formant une jupe 10 dont une face 7 est munie d'une ouverture formant une fente longitudinale 5 débouchant sur le fond ouvert 19 de la jupe 10, le corps autoportant 1 étant surmonté d'un couvercle 3 équipé d'un bec 4 présentant une ouverture 41 qui permet de délivrer un produit 6 contenu dans un sac déformable 2 logé à l'intérieur de la jupe 10. La fente 5 présente une largeur suffisante pour permettre l'introduction d'un ou mieux de deux doigts, ce qui permet d'atteindre le fond 21 du sachet déformable 2 et d'exercer sur celui-ci une force de compression qui permet l'expulsion du produit 6 comme le montre la figure 1c. Plus particulièrement, pour consommer le produit, il suffit d'appliquer le pouce sur la partie supérieure formant couvercle 3, et plus particulièrement dans une région en creux 8 éventuellement ménagée dans ce couvercle, d'exercer par effet de pince avec l'index et/ou le majeur, une pression comprimant le bord inférieur 21 du sachet 2 et expulsant le produit 6, ce qui permet une consommation sans cuiller comme représenté à la figure 1b.

Cet emballage, qui permet par simple pression d'amener le produit vers l'orifice que l'on met en bouche, avec éventuellement un mouvement d'aspiration pour aider au passage du produit, convient particulièrement aux yoghourts avec ou sans morceaux (fruits, céréales, etc...), aux fromages frais avec ou sans morceaux (fruits, céréales ...), aux desserts lactés avec ou sans morceaux (fruits, céréales, etc...) et plus généralement à tout autre produit laitier frais.

Il se prête également à d'autres applications dans le domaine des repas et des boissons.

Le récipient déformable 2 qui contient le produit 6 est réalisé en une matière souple et déformable d'épaisseur appropriée, par exemple en polyétylène téréphtalate (PET), ou en polypropylène, dont l'épaisseur est par exemple de quelques dizaines de microns. Le récipient extérieur 1 et le couvercle 3 sont réalisés préférentiellement en matériau rigide d'épaisseur suffisante pour assurer le caractère autoportant du produit, c'est-à-dire que celui-ci peut être posé par son fond ouvert 19, sur une surface tout en conservant sa forme.

L'emballage peut être réalisé sous forme d'un conditionnement individuel comme représenté, ou bien sous forme d'un regroupement de deux ou plusieurs emballages individuels qui peuvent être séparés, par exemple grâce à des zones de prédécoupe, de manière connue en soi, notamment dans le domaine des produits frais tels que les yoghourts.

Les figures 2a à 2c représentent une première variante de l'invention selon laquelle le récipient extérieur 1, le récipient intérieur souple 2 et le couvercle 3 sont réalisés sous forme de trois pièces assemblées entre elles.

A cet effet, la face supérieure 31, éventuellement pourvue de zones de préhension en creux 8, et bordée par un contour formant un méplat ou trottoir 32 dont l'extérieur comporte un bord tombant 33.

Le récipient intérieur souple 2 comporte un fond 21, une partie principale tronconique 27 qui est surmontée d'un bord 25 de dimension supérieure à celui de la partie supérieure de la région tronconique 27, à laquelle il est raccordé par un rebord 26. Enfin, le récipient extérieur 1 présente un rebord périphérique 12, une région 15 et un rebord interne 16 permettant de recevoir respectivement les régions 22, 25 et 26 du récipient souple 2. Il présente un fond ouvert 19 qui communique avec la (ou les) fente(s) 5, ce qui facilite l'accès du fond 21 du sachet 2 pour le ou les doigts du consommateur. Lors de l'assemblage final, la face inférieure de la région périphérique 32 vient s'appliquer sur le bord périphérique 22 au récipient interne 2, lequel est ainsi pris en sandwich entre les régions 32 et 12, le centrage du couvercle 3 étant assuré par le bord tombant 33 centré par le contour externe 13 du bord périphérique 12 du récipient 1. Un thermoscellage des régions 12, 22 et 32 permet d'assurer l'assemblage et l'étanchéité de l'emballage.

Le récipient externe 1 peut être réalisé en thermoplastique thermoformé (polypropylène, polystyrène, polyéthylène) d'épaisseur suffisante pour assurer le caractère autoportant du récipient 1. Le sachet souple 2 peut être réalisé en thermoplastique thermoformé (polypropylène, polystyrène, polyéthylène) dont l'épaisseur, par exemple de quelques dizaines de microns, permet d'assurer la souplesse recherchée tout en assurant une tenue mécanique suffisante pour éviter toute déchirure lors de la manipulation. Le couvercle ou capuchon 3 peut être également réalisé en thermoplastique (polypropylène, polystyrène, polyéthylène). Enfin, un opercule, par exemple en aluminium peut être collé sur l'ouverture 41 du bec verseur 4 dont est muni le capuchon ou couvercle 3, après remplissage du sachet souple 2 par un produit 6.

A titre de variante, l'emballage extérieur 1 peut être en carton. Dans ce cas, la collerette 22 du sachet 2 peut être solidarisée au bord périphérique 32 du couvercle 3 par thermoscellage, puis cet ensemble peut être solidarisé au bord périphérique 12 du pot 1 par collage.

Dans le mode de réalisation représenté aux figures 3a et 3b, le récipient extérieur 1 et le récipient intérieur 2 sont réalisés par thermoformage simultané à l'aide d'un moule de forme complexe appropriée. Pour le mode de réalisation représenté, le couvercle 3 présente, outre le bord périphérique 32 et le bord tombant externe 33, une rainure circonférentielle 34 assurant un centrage intérieur du couvercle 3 pour faciliter le thermoscellage de celui-ci sur l'ensemble 1, 2.

Un autre mode de réalisation qui met en oeuvre un centrage interne du capuchon 3 est représenté en relation aux figures 4a à 4c. Selon cette variante, les éléments 1, 2 et 3 sont des pièces distinctes et le couvercle ou capuchon 3 présente une région cylindrique d'encliquetage 34' qui vient s'encliqueter dans une rainure périphérique 24' disposée au voisinage du bord externe 22, le contour externe de cette rainure 24' venant s'encliqueter dans une rainure correspondante 14' du récipient externe 1, située à proximité du bord périphérique 12. Ceci permet, un pré-assemblage par encliquetage qui est représenté de manière agrandie à la figure 4c, avant thermoscellage. Le récipient externe 1 peut être en thermoplastique injecté ou soufflé. Le sachet souple 2 peut être en thermoplastique thermoformé. Le capuchon ou couvercle 3 peut être par exemple en thermoplastique injecté. Après remplissage par le produit 6, un opercule, par exemple en aluminium, peut être collé sur la région de bec 4 pour en obturer l'ouverture 41 de distribution du produit 6.

Le mode de réalisation des figures 5a à 5c met en oeuvre un double thermoscellage. A cet effet, le bord périphérique 22 du sachet interne 2 est thermoscellé sur un bord interne 12' de la partie supérieure du récipient externe 1 alors que la partie inférieure du bord périphérique 32 du couvercle 3 centré par le bord tombant externe 33 est thermoscellée sur le bord périphérique 12 du récipient 1, comme le montre la vue de détail agrandie de la figure 5c.

Le mode de réalisation des figures 6a à 6e met en oeuvre une réalisation en une seule pièce injectée ou thermoformée à la fois du récipient externe 1 et du récipient interne 2. Comme le montre la figure 6a, une pièce 60 en thermoplastique (polypropylène, polystyrène, polyéthylène) est thermoformée ou injectée, et elle présente une région relativement épaisse 1 pour former le récipient externe 1, qui se prolonge par une région formant le récipient interne 2, ces deux régions étant reliées l'une à l'autre par un bord périphérique 18. Après fabrication, la région 2 est retournée dans le sens de la flèche F vers l'intérieur de la région 1 de manière à obtenir une pièce unique associant les récipients externe 1 et interne 2. Il suffit ensuite de thermosceller le bord périphérique 32 du capuchon ou couvercle 3 sur le bord périphérique 18 pour obtenir un récipient étanche. Celui-ci est rempli de produit 6 puis un opercule 9, par exemple en aluminium, est collé de manière à fermer l'ouverture 41 du bec 4.

Le mode de réalisation des figures 7a à 7d met en oeuvre une réalisation en une seule pièce du couvercle 3 et du récipient interne souple 2. A cet effet, on réalise tout d'abord par injection une ébauche 70 qui comporte une région de couvercle 3 qui se prolonge vers le bas par une région d'ébauche 28 d'épaisseur constante qui, (figure 7b), selon une technique connue de soufflage bi-orienté, permettra l'obtention du récipient interne 2 à l'épaisseur désirée (par exemple quelques dizaines de microns).

Il suffit ensuite de thermosceller le bord périphérique 32 de la région de couvercle 3 et le bord périphérique 12 du récipient externe 1.

Un matériau qui convient particulièrement à la réalisation de l'ébauche 70 est le polyéthylène téréphthalate (PET). Le couvercle 3 peut être par exemple en thermoplastique thermoformé ou injecté.

Les figures 8a à 8c représentent une variante d'un bec de distribution pourvu d'une région 43 sécable le long d'une ligne de découpe 44. Après découpe et déploiement, on obtient un bec 42 présentant une ouverture de distribution de produit 45.

Les figures 9a et 9b représentent une variante de bec déployable. Celui-ci est en forme de demi-sphère et comporte deux régions articulées 46 et 47, la région 46 étant articulée au couvercle 3 en 46', et les régions 46, 47 étant articulées entre elles en 47'. Une tête de préhension 48 permet d'extraire la demi-sphère vers l'extérieur et sert de bouchon que l'on casse pour dégager l'orifice 49 de distribution de produit.

Les figures 9c et 9d représentent une autre variante de bec extractible. Celui-ci présente une forme carrée ou rectangulaire et présente des régions 46" et 47" articulées entre elles et au couvercle 3 à une région de bec 48" pourvue d'une ouverture 49".

Les becs extractibles des figures 9a et 9b, et/ou 9c et 9d qui peuvent faire partie du sachet 2 ou du couvercle 3, peuvent être conçus de manière suffisamment souple pour pouvoir se déployer d'eux-mêmes lors d'une poussée exercée sur le sachet 2.

Les figures 10 à 12 représentent diverses variantes du bec. A la figure 10, le bec 51 est excentré ; à la figure 11 il est excentré et se présente sous forme d'une paille orientable 52. La figure 12 représente un bec sifflet 53.

Les figures 13a et 13b représentent un bec accordéon rétractable et orientable 54 pourvu à cet effet d'une région de soufflet 55.

Les figures 14a et 14b représentent un bec 56 escamotable par rotation représentant une région 57 de délivrance de produit.

D'autre part, le concept de l'invention se prête tout particulièrement à la réalisation de formes diverses, par exemple carrée ou parallélépipède (figure 15a), ronde, cylindrique ou elliptique (figure 15b), pyramidale (figure 15c), ou bien sous forme d'un contour extérieur à facettes (pentagone, hexagone, octogone, etc... - figure 15d), triangulaire ( figure 15e) ou bien encore sphérique (figure 15f).

Bien entendu, l'invention ne se limite pas aux modes de réalisation représentés. Le récipient 1 peut par exemple présenter deux fentes 5 situées sur des bords opposés (ou bien diamétralement opposés). En outre, l'expulsion du produit 6 pourrait être obtenue en agissant sur le récipient interne 2 autrement que par poussée axiale, par exemple par poussée radiale.

Sous une forme simplifiée, l'invention présente deux récipients 1 et 2, dont l'un présente un bec 4, et qui sont assemblés par exemple par thermoscellage.

La figure 15g montre une variante de l'invention selon laquelle l'ouverture 5 est constituée par un fond ouvert 19 du récipient externe 1. Ce fond peut être ouvert en partie ou en totalité.

A titre de variante, la fente 5 peut ne pas déboucher dans le fond du récipient, dans la mesure où il reste possible à au moins un doigt d'un utilisateur d'atteindre l'extrémité du sachet déformable pour pousser axialement sur celui-ci.

Dans ce cas, le récipient peut être pourvu d'un fond fermé.

Comme indiqué ci-dessus, le fond peut être seulement partiellement ouvert. Il peut dans ce cas être en communication avec la fente 5 en permettant à au moins un doigt de l'utilisateur d'exercer une poussée axiale sur le sachet.

## Revendications

1. Emballage destiné à délivrer un produit alimentaire, comportant un récipient externe (1) pourvu d'un corps autoportant (10), ainsi qu'un récipient interne (2) logé dans le récipient externe (1), le récipient interne (2) étant déformable de manière à en faire varier le volume, l'emballage comportant également un élément (4) de fourniture du produit, le corps (10) du récipient externe (1) présentent au moins une fente longitudinale (5), **caractérisé en ce que** cette fente longitudinale (5) est disposée pour permettre le passage d'au moins un doigt d'un consommateur pour atteindre l'extrémité du récipient interne déformable (2) de sorte qu'en comprimant axialement à l'aide d'au moins ledit doigt le récipient interne (2), il obtienne une expulsion correspondante du produit alimentaire (6) par l'élément de fourniture de produit (4), en vue de sa consommation.

2. Emballage selon la revendication 1, **caractérisé en ce que** ladite fente longitudinale (5) débouche à une partie inférieure (19) du corps (10) du récipient externe (1).

3. Emballage selon une des revendications 1 ou 2, **caractérisé en ce que** le corps (10) du récipient externe (1) est au moins en partie dépourvu de fond.

4. Emballage selon une des revendications 1 à 3, **caractérisé en ce que** l'élément de fourniture du produit est un bec (4) pourvu d'une ouverture (41).

5. Emballage selon la revendication 4, **caractérisé en ce que** le bec (4) est cylindrique, tronconique, ou bien à section elliptique.

6. Emballage selon une des revendications 4 ou 5, **caractérisé en ce que** le bec (46 - 48, 56, 57) est escamotable ou rétractable.

7. Emballage selon la revendication 6, **caractérisé en ce que** le bec (46 - 48, 46" - 48") est articulé de manière à être déployé à l'extérieur de l'emballage lors d'une mise en pression du récipient interne déformable (2) par au moins un doigt d'un consommateur.

8. Emballage selon une des revendications 4 à 7, **caractérisé en ce que** le bec (4) présente un élément d'obturation (9, 43) formant témoin d'inviolabilité.

9. Emballage selon une des revendications précédentes, **caractérisé en ce que** le corps autoportant (10) du récipient externe (1) est surmonté d'un couvercle (3).

10. Emballage selon la revendication 9, **caractérisé en ce que** ledit couvercle (3) comporte ledit élément de fourniture de produit (4).

11. Emballage selon une des revendications 9 ou 10, **caractérisé en ce que** le couvercle (3) présente au moins une région en creux (8) servant d'appui à au moins un doigt d'un consommateur.

12. Emballage selon la revendication 11, **caractérisé en ce qu'**au moins une dite région en creux (8) est située à proximité d'un région du couvercle (7) à l'aplomb de laquelle est ménagée une dite fente (5) du corps (10) du récipient externe (1).

13. Emballage selon une des revendications 9 à 12, **caractérisé en ce que** le couvercle (3) et le corps autoportant (10) présentent un rebord périphérique (32, 12) emprisonnant un bord périphérique (22) du récipient interne (2).

14. Emballage selon la revendication 13, **caractérisé en ce que** l'assemblage est réalisé par encliquetage (14', 24', 34')du couvercle (3) sur le récipient interne (2) et sur le corps autoportant (10), et thermoscellage.

15. Emballage selon la revendication 13, , **caractérisé en ce que** l'assemblage entre les rebords périphériques (12, 32) du couvercle (3) et du corps autoportant (10), et le bord périphérique (22) du récipient interne (1) est réalisé par soudure à chaud ou par ultrasons.

16. Emballage selon une des revendications 9 à 12, **caractérisé en ce que** le couvercle (3) présente un bord périphérique (32) soudé sur un bord périphérique (12) du corps autoportant (10), alors que le récipient interne (1) est soudé sur un rebord interne (12') du corps autoportant (10).

17. Emballage selon une des revendications 9 à 12, **caractérisé en ce que** le récipient externe (1) et le récipient interne (2) forment une seule pièce injectée ou thermoformée.

18. Emballage selon une des revendications 9 à 12, **caractérisé en ce que** le couvercle (3) et le récipient interne (2) forment une seule pièce, injectée et soufflée par soufflage bi-orienté.

## Patentansprüche

1. Verpackung, bestimmt zum Bereitstellen eines Lebensmittelprodukts, umfassend einen mit einem selbsttragenden Körper (10) ausgestatteten externen Rezipienten (1) ebenso wie einen in dem externen Rezipienten (1) beherbergten internen Rezipienten (2), wobei der interne Rezipient (2) in einer Weise deformierbar ist, dass sein Volumen variiert wird, wobei die Verpackung zudem ein Produktbereitstellungselement (4) umfasst, wobei der Körper (10) des externen Rezipienten (1) mindestens einen longitudinalen Spalt (5) aufweist,
**dadurch gekennzeichnet,**
**dass** dieser longitudinalen Spalt angeordnet ist, um den Durchgang mindestens eines Fingers eines Konsumenten zu gestatten, um das Äußere des deformierbaren internen Rezipienten (2) in einer Weise zu erreichen, dass er beim axialen Komprimieren des internen Rezipienten (2) mit Hilfe des mindestens einen Fingers einen entsprechenden Ausstoß des Lebensmittelprodukts (6) durch das Produktbereitstellungselement (4) mit dem Ziel seiner Konsumierung erhält.

2. Verpackung nach Anspruch 1,
**dadurch gekennzeichnet,**
**dass** sich der longitudinale Spalt (5) von einem unteren Abschnitt (19) des Körpers (10) des externen Rezipienten (1) öffnet.

3. Verpackung nach einem der Ansprüche 1 oder 2,
**dadurch gekennzeichnet,**
**dass** der Körper (10) des externen Rezipienten (1) zumindest teilweise keinen Boden aufweist.

4. Verpackung nach einem der Ansprüche 1 bis 3,
**dadurch gekennzeichnet,**
**dass** das Produktbereitstellungselement ein mit einer Öffnung (41) versehener Schnabel (4) ist.

5. Verpackung nach Anspruch 4,
**dadurch gekennzeichnet,**
**dass** der Schnabel zylindrisch, kegelstumpfartig oder von elliptischem Querschnitt ist.

6. Verpackung nach einem der Ansprüche 4 oder 5,
**dadurch gekennzeichnet,**
**dass** der Schnabel (46-48, 56, 57) versenkbar oder zurückziehbar ist.

7. Verpackung nach Anspruch 6,
**dadurch gekennzeichnet,**
**dass** der Schnabel (46-48, 46''-48'') in einer Weise beweglich ist, dass er während einer Beaufschlagung mit Druck des deformierbaren internen Rezipienten (2) durch mindestens einen Finger eines Konsumenten sich von dem Äußeren der Verpackung aus entfaltet.

8. Verpackung nach einem der Ansprüche 4 bis 7,
**dadurch gekennzeichnet,**
**dass** der Schnabel ein Verschlusselement (9, 43) aufweist, welches einen Nachweis der Unversehrtheit bildet.

9. Verpackung nach einem der vorhergehenden Ansprüche,
**dadurch gekennzeichnet,**
**dass** der selbsttragende Körper (10) des externen Rezipienten (1) von einem Deckel (3) überdeckt wird.

10. Verpackung nach Anspruch 9,
**dadurch gekennzeichnet,**
**dass** der Deckel (3) das Produktbereitstellungselement (4) umfasst.

11. Verpackung nach einem der Ansprüche 9 oder 10,
**dadurch gekennzeichnet,**
**dass** der Deckel (3) mindestens ein vertieftes Gebiet (8) aufweist, welches als Stütze für mindestens einen Finger eines Konsumenten dient.

12. Verpackung nach Anspruch 11,
**dadurch gekennzeichnet,**
**dass** das mindestens eine vertiefte Gebiet (8) nahe einem Gebiet des Deckels (7) angeordnet ist, von welchem ausgehend ein genannter Schlitz (5) des Körpers (10) des externen Rezipienten (1) senkrecht ausgeführt ist.

13. Verpackung nach einem der Ansprüche 9 bis 12,
**dadurch gekennzeichnet,**
**dass** der Deckel (3) und der selbsttragende Körper (10) eine äußere Kante (32, 12) aufweisen, welche eine äußere Kante (22) des internen Rezipienten (12) umschließt.

14. Verpackung nach Anspruch 13,
**dadurch gekennzeichnet,**
**dass** das Zusammensetzen durch Einklipsen (14', 24', 34') des Deckels (3) auf den internen Rezipienten (2) und auf den selbsttragenden Körper (10) und Heißsiegeln realisiert wird.

15. Verpackung nach Anspruch 13,
**dadurch gekennzeichnet,**
**dass** das Zusammensetzen zwischen den äußeren Kanten (12, 32) des Deckels (3) und des selbsttragenden Körpers (10) und der äußeren Kante (22) des internen Rezipienten (1) durch Heißschweißen oder durch Ultraschall realisiert ist.

16. Verpackung nach einem der Ansprüche 9 bis 12,
**dadurch gekennzeichnet,**
**dass** der Deckel (3) einen auf einen äußeren Rand (12) des selbsttragenden Körpers (10) geschweißten äußeren Rand (32) aufweist, ebenso wie der interne Rezipient (1) an eine interne Kante (12') des selbsttragenden Körpers (10) geschweißt ist.

17. Verpackung nach einem der Ansprüche 9 bis 12,
**dadurch gekennzeichnet,**
**dass** der externe Rezipient (1) und der interne Rezipient (2) ein einzelnes gespritztes oder thermogeformtes Teil bilden.

18. Verpackung nach einem der Ansprüche 9 bis 12,
**dadurch gekennzeichnet,**
**dass** der Deckel (3) und der interne Rezipient (2) ein einzelnes gespritztes und durch zweiseitiges Blasen geblasenes Stück bilden.

## Claims

1. Pack intended to deliver a food product, comprising an outer container (1) having a self-supporting body (10) and an inner container (2) housed in the outer container (1), the inner container (2) being deformable so as to vary the volume thereof, the pack also comprising an element (4) for supplying the product, the body (10) of the outer container having at least one longitudinal slot (5), **characterised in that** this longitudinal slot (5) is arranged to allow entry of at least one finger of a consumer to reach the end of the deformable inner container (2) so that by axially compressing the inner container (2) using the at least one finger the consumer achieves a corresponding expulsion of the food product (6) through the product supply element (4) for the purpose of consuming it.

2. Pack according to claim 1, **characterised in that** the longitudinal slot (5) opens into a lower part (19) of the body (10) of the outer container (1).

3. Pack according to one of claims 1 and 2, **characterised in that** the body (10) of the outer container (1) is at least partly lacking a base.

4. Pack according to one of claims 1 to 3, **characterised in that** the product supply element is a spout (4) having an opening (41).

5. Pack according to claim 4, **characterised in that** the spout (4) is cylindrical, frustum-shaped or elliptical in cross section.

6. Pack according to one of claims 4 and 5, **characterised in that** the spout (46-48, 56, 57) is foldable or retractable.

7. Pack according to claim 6, **characterised in that** the spout (46-48, 46''-48'') is articulated so as to be deployed outside the pack when the deformable inner container (2) is put under pressure by at least one finger of a consumer.

8. Pack according to one of claims 4 to 7, **characterised in that** the spout (4) has a sealing element (9, 43) forming a tamper-evident seal.

9. Pack according to one of the preceding claims, **characterised in that** the self-supporting body (10) of the outer container (1) is surmounted by a lid (3).

10. Pack according to claim 9, **characterised in that** the lid (3) comprises the product supply element (4).

11. Pack according to one of claims 9 or 10, **characterised in that** the lid (3) has at least one hollow region (8) acting as a support for at least one finger of a consumer.

12. Pack according to claim 11, **characterised in that** at least one said hollow region (8) is located close to a part of the lid (7) aligned with which is a slot (5) in the body (10) of the outer container (1).

13. Pack according to one of claims 9 to 12, **characterised in that** the lid (3) and the self-supporting body (10) have a peripheral rim (32, 12) trapping a peripheral rim (22) of the inner container (2).

14. Pack according to claim 13, **characterised in that** assembly is carried out by snap-fitting (14', 24', 34') the lid (3) on to the inner container (2) and on to the self-supporting body (10) and heat-sealing.

15. Pack according to claim 13, **characterised in that** the assembly between the peripheral rims (12, 32) of the lid (3) and of the self-supporting body (10), and the peripheral edge (22) of the inner container (1) is obtained by heat-sealing or by ultrasound.

16. Packaging according to one of claims 9 to 12, **characterised in that** the lid (3) has a peripheral rim (32) welded to a peripheral rim (12) of the self-supporting body (10), while the inner container (1) is welded to an inner rim (12') of the self-supporting body (10).

17. Pack according to one of claims 9 to 12, **characterised in that** the outer container (1) and inner container (2) form a single injection-moulded or thermo-moulded part.

18. Pack according to one of claims 9 to 12, **characterised in that** the lid (3) and the inner container (2) form a single part, injection- and blow-moulded by two-directional blow moulding.
